# EUROPÄISCHE PATENTSCHRIFT

(11) **EP 1 418 130 B1**
(45) Veröffentlichungstag und Bekanntmachung des Hinweises auf die Patenterteilung: **07.03.2007**
(21) Anmeldenummer: 03019895.6
(22) Anmeldetag: 02.09.2003
(51) Int. Cl.: B65D 6/18

(54) **Zusammenfaltbarer Lager- und Transportbehälter**
Collapsible container
Conteneur pliable

(30) Priorität: 05.11.2002 DE 10251744
(43) Veröffentlichungstag der Anmeldung: 12.05.2004
(73) Patentinhaber: Georg Utz Holding AG, 5620 Bremgarten (CH)
(72) Erfinder: Dubois Jean-Marc, CH-5620 Bremgarten (CH)
(74) Vertreter: Röther, Peter

(56) Entgegenhaltungen:
- DE-A- 2 853 558
- DE-U- 9 416 831
- DE-U- 29 500 992
- DE-U- 29 809 950

## Beschreibung

Die Erfindung betrifft einen zusammenfaltbaren Lager- und Transportbehälter aus Kunststoff gemäß dem Oberbegriff des Patentanspruchs 1.

Ein derartiger Behälter ist beispielsweise aus dem DE 29500992 U1 bekannt. Bei dem dort beschriebenen Behälter sind die Querseitenwände am oberen Abschlußrahmen angelenkt, so dass sie beim Aufstellen des Behälters zwar selbsttätig in die aufrechte Stellung fallen, dann aber mit Kraftaufwand im Bodenbereich festgelegt werden müssen.

Da in derartigen Behältern -gerade im industriellen Bereichauch wertvolle bzw. sensible Güter transportiert werden müssen, müssen diese Behälter auch mit einer Sicherheitseinrichtung versehen sein, die verhindert, dass die Behälter von Unbefugten geöffnet werden können.

Das geschieht beim bekannten Behälter durch gegen Federkraft betätigbare Riegel, die jedoch nicht unbedingt vor Manipulationen schützen.

Darüber hinaus ist die Handhabung derartiger Behälter, insbesondere beim Zusammenfalten, umständlich.

Der Erfindung liegt daher die Aufgabe zugrunde, einen Behälter der eingangs genannten Art so auszubilden, dass Manipulationen an der Verschlußsicherung erschwert werden und darüber hinaus die Handhabung des Behälters erleichtert wird.

Die Erfindung löst diese Aufgabe gemäß dem kennzeichnenden Teil des Patentanspruchs 1 dadurch, dass die Querseitenwände im Bereich des Bodens schwenkbar gelagert sind und an ihren freien Oberkanten Einrichtungen zum formschlüssigen Festlegen am oberen Abschlußrahmen vorgesehen sind.

Das wesentlich Neue an dem erfindungsgemäßen Behälter ist somit darin zu sehen, dass die Querseitenwände beim Zusammenfalten nach unten auf den Boden klappen, wodurch die Handhabung des Behälters beim Zusammenfalten erleichtert wird.

Dabei ist es besonders vorteilhaft, wenn gemäß Anspruch 2 an den freien Oberkanten der Querseitenwände mindestens ein Zapfen vorgesehen ist, der mit einer zu diesem Zapfen komplementären Aufnahme im oberen Abschlußrahmen formschlüssig festlegbar ist.

Beim Aufrichten des Behälters in seine Betriebsstellung kommt damit der bzw. die Zapfen an den Querseitenwänden in den entsprechenden Aufnahmen im oberen Abschlußrahmen zu liegen, und in dieser Stellung können Maßnahmen getroffen werden, dass eine formschlüssige Verbindung der Zapfen mit dem Behälter erfolgt.

Das geschieht in einer ersten Variante gemäß Anspruch 3 dadurch, dass der Zapfen im wesentlichen zylinderförmig ausgebildet ist und in aufgerichteter Stellung der Querseitenwand über die Aufnahme im oberen Abschlußrahmen derart hinausragt, dass der überstehende Teil des Zapfens einer der Querseitenwände in eine Ausnehmung an der Unterseite eines den Behälter verschließenden Deckels hineinragt, während der überstehende Teil des Zapfens der gegenüberliegenden Querseitenwand an einem an der Unterseite des Deckels angeformten Steg anliegt.

Hierdurch wird erreicht, dass durch den Deckel nicht nur der Behälter verschlossen wird und der Inhalt unzugänglich wird, sondern es kommt auch hierdurch die oben erwähnte formschlüssige Verbindung des Zapfens mit dem Behälter zustande.

Eine zweite Variante gemäß Anspruch 4 sieht vor, dass der Zapfen im wesentlichen zylinderförmig ausgebildet ist und in aufgerichteter Stellung der Querseitenwand über die Aufnahme im oberen Abschlußrahmen derart hinausragt, dass der überstehende Teil des Zapfens in eine Aussparung im Boden eines auf den Behälter aufgesetzten, mit diesem Behälter baugleichen Behälters hineinragt.

Dieser zweite Behälter verschließt somit den ersten Behälter, wobei entweder dieser zweite Behälter mit dem oben beschriebenen Deckel verschlossen werden kann, oder es wird ein weiterer Behälter auf den zweiten Behälter aufgesetzt, wobei dann dieser dritte Behälter mit einem Deckel verschlossen wird.

Aus Stabilitätsgründen ist gemäß Anspruch 5 vorgesehen, dass an jeder Querseitenwand zwei Zapfen vorgesehen sind.

Zur Erhöhung der Sicherheit gegen unbefugtes Öffnen der erfindungsgemäßen Behälter ist gemäß Anspruch 6 vorgesehen, dass an der freien Oberkante der Querseitenwände jeweils ein im rechten Winkel nach aussen abstehender Vorsprung vorgesehen ist, der durch einen komplementären Schlitz im oberen Abschlußrahmen steckbar ist und dort mittels einer Plombe verriegelbar ist.

Dabei ist in vorteilhafter Weise gemäß Anspruch 7 vorgesehen, dass für den Plombendraht sowohl im Deckel als auch im oberen Abschlußrahmen als auch in dem Vorsprung miteinander fluchtende Bohrungen vorhanden sind und rechts und links von der Bohrung im Deckel an dessen Unterseite erhabene Noppen vorgesehen sind, die mit entsprechenden Vertiefungen im oberen Abschlußrahmen korrespondieren.

Durch die miteinander fluchtenden Bohrungen ist sichergestellt, dass mittels des Plombendrahtes oder einer Steckplombe eine Verbindung zwischen Deckel, Querseitenwand und oberem Abschlußrahmen erfolgt. Die an der Unterseite des Deckels vorgesehenen Noppen gelangen in Eingriff mit den entsprechenden Vertiefungen, wodurch einerseits eine Selbstzentrierung des Deckels und andererseits eine Lagesicherung desselben erfolgt. Wodurch aber auch Querkräfte zur Entlastung der Plombe aufgenommen werden können.

Zur sicheren Befestigung des Deckels auf dem erfindungsgemäßen Behälter ist gemäß Anspruch 8 vorgesehen, dass im als Hohlprofil ausgebildeten oberen Abschlußrahmen schlitzförmige Aussparungen vorgesehen sind, in die Verriegelungszapfen, die an der Unterseite des Deckels vorgesehen sind, einschiebbar sind.

Eine mögliche Befestigung des Deckels in diesen schlitzförmigen Aussparungen ist durch den Anspruch 9 gegeben, nämlich dadurch, dass die Verriegelungszapfen hakenförmig ausgebildet sind, derart, dass sie vertikal in die Schlitze im oberen Abschlußrahmen einsteckbar sind und nach horizontaler Verschiebung des Deckels die obere Wand des Abschlußrahmens untergreifen.

Dabei ist der in Anspruch 3 genannte Steg zumindest stückweise als schiefe Ebene ausgebildet, so dass beim Absenken des Deckels in die schlitzförmigen Aussparungen und beim horizontalen Verschieben einerseits die an den Querseitenwänden vorhandenen Zapfen in die entsprechenden Aufnahmen einfahren und andererseits die Zapfen der gegenüberliegenden Querseitenwand vor diesen schiefen Ebenen zur Anlage kommen.

Hierdurch sitzt der Deckel nach der Verplombung unverrückbar auf dem Behälter.

Gemäß Anspruch 10 ist zusätzlich vorgesehen, dass der obere Abschlußrahmen an seinen den Querseitenwänden zugeordneten Seiten jeweils eine ins Behälterinnere weisende tieferliegende Schulter aufweist, in der die zum Behälterinneren hin offene Aufnahme (n) für den/die Zapfen angeordnet ist/sind.

Hierdurch ist es zum einen möglich, dass am Deckel in Einschiebrichtung vorne zusätzliche Laschen angeformt sein können, die in entsprechende Ausnehmungen im oberen Abschlußrahmen oberhalb der Schulter einfahren können. Zum anderen wird hierdurch die Stapelbarkeit der Behälter verbessert, da die in Rede stehenden Behälter in der Regel über eine Bodengestaltung verfügen, bei der der Bodenrandbereich ebenfalls schulterförmig ausgebildet ist. Das heißt, dass dieser Randbereich auf dem oberen Abschlußrahmen aufsitzt, während der übrige Bodenbereich in das Behälterinnere des darunter angeordneten Behälters hineinreicht.

Bei einer Deckelvariante wird gemäß Anspruch 11 vorgeschlagen, dass in der freien Oberkante der Querseitenwände Ausnehmungen vorgesehen sind, die mit rechtwinklig von den Deckelkanten abstehenden Zapfen korrespondieren. Somit wird nach dem Aufrichten der Querseitenwände der Deckel so auf den Behälter gesetzt, dass die Zapfen in die Ausnehmungen eindringen, wodurch ebenfalls eine formschlüssige Verbindung zustande kommt. Die Sicherung des Deckels ergibt sich aus dem bereits vorher Gesagten.

Die Erfindung wird im folgenden anhand von Zeichnungen dargestellt und erläutert.
- Fig. 1: in perspektivischer Darstellung ein Behälter in Betriebsstellung (in teilweise abgebrochener Darstellung)
- Fig. 2: Behälter gemäß Fig. 1 mit halb aufgerichteter Querseitenwand (in teilweise abgebrochener Darstellung)
- Fig. 3: Behälter gemäß Fig. 2 in aufgeschnittener Darstellung
- Fig. 4: Querseitenwand
- Fig. 5: oberer Teil der Querseitenwand mit Deckel
- Fig. 6: Querseitenwand mit oberen Abschlußrahmen
- Fig. 7: Querseitenwand und Längsseitenwand mit oberem Absschlußrahmen und aufgesetztem Deckel
- Fig. 8: Querseitenwand und Längsseitenwand mit oberem Abschlußrahmen
- Fig. 9: Deckel in Ansicht von unten rechte Seite
- Fig. 10: Deckel in Ansicht von unten linke Seite
- Fig. 11:: Variante eines Deckels (Ansicht von oben)
- Fig. 12:: Deckel gemäß Figur 11 (Ansicht von unten)
- Fig. 13:: Geschlossener Behälter mit Deckel gemäß Figur 11.

In der Figur 1 und der Figur 2 ist ein erfindungsgemäßer zusammenfaltbarer Behälter aus Kunststoff dargestellt und allgemein mit dem Bezugszeichen 1 versehen. Er besteht aus einem Boden 2 und einem oberen Abschlußrahmen 3. Um eine Achse 4 ins Behälterinnere faltbare Seitenwände 5 sind einerseite am oberen Abschlußrahmen 3 und andererseits am Boden 2 klappbar angelenkt.

Vervollständigt wird der Behälter durch zwei Querseitenwände 6, die einteilig ausgebildet sind und um im Bodenbereich 7 angeordnete Achsen ins Behälterinnere klappbar ausgebildet sind.

Zum Verschließen des Behälters 1 dient ein Deckel 8. Der Deckel 8 weist auf seiner Oberseite eine rundumlaufende Rippe 9 auf, die bei 10 unterbrochen ist. Die Unterbrechungen 10 dienen als Aufnahme für einen Gurt zum Verschließen des Behälters/der Behälter.

Wie aus Figur 2, aber deutlicher aus den Figuren 3 und 4 hervorgeht, sind am oberen Rand der Querseitenwände 6 Zapfen 11 angeformt, die in entsprechende Ausnehmungen 12 im oberen Abschlußrahmen 3 eingeführt sind. Die Zapfen 11 ragen über die in den oberen Abschlußrahmen 3 eingeformte Schulter 13 hinaus, wobei das freie Ende der Zapfen 11 in der durch den oberen Abschlußrahmen 3 aufgespannten Ebene liegt.

Zusätzlich zu den Zapfen 11 ist an die Querseitenwand 6 ein im rechten Winkel nach aussen vorstehender Vorsprung 14 angeformt, in dem eine Bohrung 15 vorgesehen ist.

Wie aus Figur 5 hervorgeht, fluchtet diese Bohrung 15 mit einer Bohrung 16 im Randbereich des Deckels 8.

Wie aus Figur 6 hervorgeht, sind auch im oberen Abschlußrahmen entsprechende Bohrungen 17 vorgesehen.

In der Figur 7 ist dargestellt, wie die formschlüssige Verbindung des Zapfens 11 zustandekommt. Durch den aufgesetzten Deckel 8 wird der Zapfen 11 in der Ausnehmung 18 aufgenommen. Diese Ausnehmungen 18 sind deutlicher in der Figur 9 dargestellt, die die Unterseite einer Deckelquerseite darstellt. Die Ausnehmungen 18 sind taschenförmig ausgebildet und korrespondieren so mit der hakenförmigen Spitze des Zapfens 11, die deutlich aus der Figur 8 hervorgeht. In der Figur 8 sind auch schlitzförmige Aussparungen 19 im oberen Randbereich des oberen Abschlußrahmens 3 dargestellt. Die schlitzförmigen Aussparungen 19 korrespondieren mit hakenförmigen Verriegelungszapfen 20 an der Unterseite des Deckels 8. Weitere Ausnehmungen 21 sind in den Querseiten des oberen Abschlußrahmens 3 vorgesehen, die mit Riegeln 22 korrespondieren, die an der Seite des Deckels 8 angeordnet sind, an der sich auch die taschenförmigen Ausnehmungen 18 befinden.

Wie aus Figur 10 hervorgeht, ist die entgegengesetzte Querseite des Deckels 8 anders ausgestaltet als die in Figur 9 dargestellte Seite.

Statt der taschenförmigen Ausnehmungen 18 ist hier lediglich ein Steg 23 vorgesehen, der keilförmig ausgestaltete Bereiche 24 aufweist, die im zusammengebauten Zustand mit den Zapfen 11 der entsprechenden Querseitenwand 6 korrespondieren.

Aus der Figur 10 geht schließlich hervor, dass neben der Bohrung 16 im Deckel 8 erhabene Noppen 25 eingeformt sind, die mit Ausnehmungen 26 im oberen Abschlußrahmen 3 korrespondieren (siehe Figur 6).

Um den Behälter 1 in seine Betriebsstellung zu bringen, werden zunächst die Längsseiten 5 in ihre aufrechte Stellung gebracht. Danach werden die beiden Querseitenwände 6 in die senkrechte Stellung gebracht, wobei die Zapfen 11 in die entsprechenden Aussparungen im oberen Abschlußrahmen 3 einfahren. Dann wird der Deckel 8 so auf den oberen Abschlußrahmen 3 gesetzt, dass die hakenförmigen Zapfen mit den schlitzförmigen Aussparungen 19 fluchten. In dieser Stellung wird der Deckel vertikal nach unten bewegt, so dass die Haken 20 in die Aussparungen19 eindringen. Hierbei wird der Deckel gleichzeitig horizontal verschoben, so dass die hakenförmigen Vorsprünge der Verriegelungszapfen 20 unter die obere horizontale Wand des als Hohlprofil ausgebildeten oberen Abschlußrahmens 3 fahren, gleichzeitig die taschenförmigen Ausnehmungen 18 über die hakenförmigen Enden der Zapfen 11 fahren und darüber hinaus die Riegel 22 in die entsprechenden Ausnehmungen 21 des oberen Abschlußrahmens 3 eindringen.

Dabei kommen auch die Noppen 25 mit den entsprechenden Ausnehmungen 26 in Eingriff, so dass jetzt der Deckel 8 sicher auf dem Behälter 1 sitzt. Durch die Bohrungen 15, 16 und 17 wird dann der Draht einer Verplombung gezogen.

Alternativ kann statt des Deckels 8 auch ein baugleicher Behälter auf den offfenen Behälter 1 aufgesetzt werden, wobei die formschlüssige Verbindung mit den Zapfen 11 durch Ausnehmungen 27 im schulterförmigen Bodenbereich 2 erfolgt (Figur 1).

Auf diese Weise können mehrere Behälter 1 übereinander gestapelt werden, wobei der oberste Behälter 1 dann mit dem Deckel 8 verschlossen wird.

Um das ganze Gebinde herum können dann durch die Aussparungen 10 Gurte gezurrt werden.

In der Figur 11 ist eine Deckelalternative dargestellt. Wobei der Deckel 8 hier an seinen Kanten nach unten weisende Zapfen 40 aufweist. Ansonsten entspricht dieser Deckel in seinem Aufbau den zuvor beschriebenen Ausführungsformen.

In der Figur 12 sind diese Zapfen 40 noch einmal detaillierter dargestellt.

In der Figur 13 ist ein aufgeschnittener Behälter dargestellt, bei dem die Querseitenwand aufgerichtet ist. In der Querseitenwand 6 befinden sich Ausnehmungen 41, in die Zapfen 40 des Deckels 8 eintauchen.

## Patentansprüche

1. Zusammenfaltbarer Lager- und Transportbehälter aus Kunststoff, bestehend aus einem Boden (2), in Betriebsstellung von diesem vertikal aufsteigenden, einander paarweise gegenüberliegenden Längs (5)- und Querseitenwänden (6) und einem mit den Seitenwänden im Bereich ihres oberen Randes gelenkig verbundenen oberen Abschlußrahmen (3), wobei die Längsseitenwände an dem Boden und dem Abschlußrahmen um zueinander und zur Bodenebene parallele Längsachsen klappbar angelenkt und um eine mittlere Längsachse zusammenfaltbar sind, während die Querseitenwände jeweils einstückig ausgebildet sind und um eine zur Bodenebene parallele Querachse nach Lösen einer Arretierung aus ihrer aufrechten Stellung in eine horizontale Einklappstellung schwenkbar angeordnet sind, **dadurch gekennzeichnet, dass** die Querseitenwände (6) im Bereich des Bodens (2) schwenkbar gelagert sind und an ihrer freien Oberkante Einrichtungen (11,41) zum formschlüssigen Festlegen am oberen Abschlußrahmen (3) vorgesehen sind.

2. Zusammenfaltbarer Lager- und Transportbehälter gemäß Anspruch 1, **dadurch gekennzeichnet, dass** an den freien Oberkanten der Querseitenwände (6) mindestens ein Zapfen (11) vorgesehen ist, der in einer zu diesem Zapfen (11) komplementären Aufnahme (12) im oberen Abschlußrahmen (13) formschlüssig festlegbar ist.

3. Zusammenfaltbarer Lager- und Transportbehälter nach Anspruch 2, **dadurch gekennzeichnet, dass** der Zapfen (11) im wesentlichen zylinderförmig ausgebildet ist und in aufgerichteter Stellung der Querseitenwand (6) über die Aufnahme (12) im oberen Abschlußrahmen (3) derart hinausragt, dass der überstehende Teil des Zapfens (11) einer der Querseitenwände (6) in eine Ausnehmung (18) an der Unterseite eines den Behälter (1) verschließenden Deckels (8) hineinragt, während der überstehende Teil des Zapfens (11) der gegenüberliegenden Querseitenwand (6) an einem an der Unterseite des Deckels (8) angeformten Steg (23,24) anliegt.

4. Zusammenfaltbarer Lager- und Transportbehälter nach Anspruch 2, **dadurch gekennzeichnet, dass** der Zapfen (11) im wesentlichen zylinderförmig ausgebildet ist und in aufgerichteter Stellung der Querseitenwand (6) über die Aufnahme (12) im oberen Abschlußrahmen (3) derart hinausragt, dass der überstehende Teil des Zapfens (11) in eine Aussparung (27) im Boden (2) eines auf den Behälter (1) aufgesetzten, mit diesem Behälter (1) baugleichen Behälters hineinragt.

5. Zusammenfaltbarer Lager- und Transportbehälter nach einem der Ansprüche 1 bis 4, **dadurch gekennzeichnet, dass** an jeder Querseitenwand (6) zwei Zapfen (11) vorgesehen sind.

6. Zusammenfaltbarer Lager- und Transportbehälter nach einem der Ansprüche 1 bis 5, **dadurch gekennzeichnet, dass** an der freien Oberkante der Querseitenwände (6) jeweils ein im rechten Winkel nach aussen abstehender Vorsprung (14) vorgesehen ist, der durch einen komplementären Schlitz im oberen Abschlußrahmen (3) steckbar ist und dort mittels einer Plombe verriegelbar ist.

7. Zusammenfaltbarer Lager- und Transportbehälter nach Anspruch 6, **dadurch gekennzeichnet, dass** für den Plombendraht sowohl im Deckel (8) als auch im oberen Abschlussrahmen (3) als auch in dem Vorsprung (14) miteinander fluchtende Bohrungen (15,16,17) vorhanden sind und rechts und links von der Bohrung im Deckel (8) an dessen Unterseite erhabene Noppen (25) vorgesehen sind', die mit entsprechenden Vertiefungen (26) im oberen Abschlussrahmen (3) korrespondieren.

8. Zusammenfaltbarer Lager- und Transportbehälter nach einem der Ansprüche 1 bis 7, **dadurch gekennzeichnet, dass** im als Hohlprofil ausgebildeten oberen Abschlußrahmen (3) schlitzförmige Aussparungen (19) vorgesehen sind, in die Verriegelungszapfen, (20) die an der Unterseite des Deckels vorgesehen sind, einschiebbar sind.

9. Zusammenfaltbarer Lager und Transportbehälter nach Anspruch 8, **dadurch gekennzeichnet, dass** die Verriegelungszapfen (20) hakenförmig ausgebildet sind, derart, dass sie vertikal in die Schlitze (19) im oberen Abschlußrahmen (3) einsteckbar sind und nach horizontaler Verschiebung des Deckels (8) die obere Wand des Abschlußrahmens (3) untergreifen.

10. Zusammenfaltbarer Lager- und Transportbehälter nach einem der Ansprüche 1 bis 9, **dadurch gekennzeichnet, dass** der obere Abschlussrahmen (3) an seinen den Querseitenwänden (6) zugeordneten Seiten jeweils eine ins Behälterinnere weisende tiefer liegende Schulter aufweist, in der die zum Behälterinneren hin offene Aufnahme(n) (12) für den/die Zapfen (11), angeordnet ist/sind.

11. Zusammenfaltbarer Lager- und Transportbehälter nach Anspruch 1 und einen der Ansprüche 2 bis 10, **dadurch gekennzeichnet, dass** in der freien Oberkante der Querseitenwände (6) Ausnehmungen in (41) vorgesehen sind, die mit rechtwinklig von den Kanten des Deckels (8) abstehenden Zapfen (40) korrespondieren.

## Claims

1. Folding storage and transport container made of plastic, consisting of a base (2), longitudinal (5) and lateral (6) walls opposite each other in pairs rising vertically from this base in operative position, and an upper cover frame (3) hinged to the lateral walls in the area of their upper edge, whereby the longitudinal side walls are foldably linked at the base and at the cover frame about longitudinal axes parallel to each other and to the base plane and can fold together about a central longitudinal axis, while the lateral side walls are each formed in a single piece and are disposed to as to pivot about a transverse axis parallel to the base plane, following the release of a stop, from their upright position into a horizontal folding position, **characterised in that** the lateral side walls (6) pivot in the area of the base (2) and that on their free upper edge, devices (11, 41) are provided to fit them positively to the upper cover frame (3).

2. Folding storage and transport container according to claim 1, **characterised in that** at least one peg (11) is provided on the free upper edges of the lateral side walls (6), which fits positively into a recess (12) complementary to this peg (11) in the upper cover frame (13).

3. Folding storage and transport container according to claim 2, **characterised in that** the peg (11) is essentially cylindrical in shape, and when the lateral side wall (6) is in the erected position said peg protrudes beyond the recess (12) into the upper cover frame (3) in such a way that the outstanding part of the peg (11) of one of the lateral side walls (6) projects into a recess (18) on the underside of a cover (8) which closes the container (1) while the outstanding part of the peg (11) of the opposing lateral side wall (6) abuts on a web (23, 24) formed on the underside of the cover (8).

4. Folding storage and transport container according to claim 2, **characterised in that** the peg (11) is essentially cylindrical in shape, and when the lateral side wall (6) is in the erected position said peg protrudes beyond the recess (12) into the upper cover frame (3) in such a way that the outstanding part of the peg (11) projects into a hollow (27) in the base (2) of a container of identical construction to this container (1) placed on top of the container (1).

5. Folding storage and transport container according to one of claims 1 to 4, **characterised in that** two pegs (11) are provided on each lateral side wall (6).

6. Folding storage and transport container according to one of claims 1 to 5, **characterised in that** on the free upper edge of the lateral side walls (6) in each case a projection (14) protruding outwards at a right angle is provided, which can be inserted into a complementary slot in the upper cover frame (3) where it can be locked by means of a lead seal.

7. Folding storage and transport container according to claim 6, **characterised in that** borings (15, 16, 17) in alignment with each other are provided for the lead wire both in the cover (8) and in the upper cover frame (3) and also in the projection (14), and raised nubs (25) are provided to the right and left of the boring in the cover (8) which correspond with matching hollows (26) in the upper cover frame (3).

8. Folding storage and transport container according to one of claims 1 to 7, **characterised in that** in the upper cover frame (3), which is in the form of a hollow profile, slot-shaped recesses (19) are provided, in which locking pegs (20) which are provided on the underside of the cover can be inserted.

9. Folding storage and transport container according to claim 8, **characterised in that** the locking pegs (20) are hook-shaped, in such a way that they can be inserted vertically into the slots (19) in the upper cover frame (3) and, following horizontal displacement of the cover (8), grip under the upper wall of the cover frame (3).

10. Folding storage and transport container according to one of claims 1 to 9, **characterised in that** the upper cover frame (3) has a lower shoulder on its sides assigned to the lateral side walls (6) in each case pointing into the interior of the container, and a recess or recesses (12) for the peg(s) (11) is/are disposed in said shoulder which is/are open towards the interior of the container.

11. Folding storage and transport container according to claim 1 and one of claims 2 to 10, **characterised in that** recesses (41) are provided in the free upper edge of the lateral side walls (6), said recesses corresponding with pegs (40) protruding at right angles from the edges of the cover (8).

## Revendications

1. Récipient de stockage et de transport repliable en matière plastique, constitué d'un fond (2), de parois latérales longitudinales (5) et de parois latérales transversales (6) opposées l'une à l'autre deux par deux, se dressant verticalement depuis ce fond en position de service, ainsi que d'un cadre de bordure (3) supérieur relié articulé dans la zone de son bord supérieur aux parois latérales, les parois latérales longitudinales étant articulées sur le fond et le cadre de bordure, de manière à pouvoir se rabattre autour d'axes longitudinaux parallèles l'un à l'autre et parallèles au plan du fond, et pouvant être repliées autour d'un axe longitudinal médian, tandis que les parois latérales transversales sont réalisées chacune d'une seule pièce et sont disposées de manière à pouvoir pivoter, après suppression d'un blocage, de leur position verticale dans une position horizontale de rabattement vers l'intérieur, autour d'un axe transversal parallèle au plan du fond, **caractérisé en ce que** les parois latérales transversales (6) sont montées pivotantes dans la zone du fond (2) et comportent sur leur bord supérieur libre des dispositifs (11, 41) pour la fixation par complémentarité de formes sur le cadre de bordure (3) supérieur.

2. Récipient de stockage et de transport repliable selon la revendication 1, **caractérisé en ce que** sur les bords supérieurs libres des parois latérales transversales (6) est prévu au moins un tenon (11) qui peut être fixé par complémentarité de formes dans un logement (12) complémentaire de ce tenon (11), dans le cadre de bordure (13) supérieur.

3. Récipient de stockage et de transport repliable selon la revendication 2, **caractérisé en ce que** le tenon (11) présente une forme sensiblement cylindrique et, en position dressée de la paroi latérale transversale (6), il dépasse du logement (12) dans le cadre de bordure (3) supérieur, de manière que la partie dépassante du tenon (11) de l'une des parois latérales transversales (6) s'engage à l'intérieur d'un évidement (18) sur la face inférieure d'un couvercle (8) fermant le récipient (1), tandis que la partie dépassante du tenon (11) de la paroi latérale transversale (6) opposée s'applique contre une languette (23, 24) formée sur la face inférieure du couvercle (8).

4. Récipient de stockage et de transport repliable selon la revendication 2, **caractérisé en ce que** le tenon (11) présente une forme sensiblement cylindrique et, en position dressée de la paroi latérale transversale (6), il dépasse du logement (12) dans le cadre de terminaison (3) supérieur, de manière que la partie dépassante du tenon (11) s'engage à l'intérieur d'une découpe (27) du fond (2) d'un récipient de construction identique à ce récipient (1), placé sur le récipient (1).

5. Récipient de stockage et de transport repliable selon l'une des revendications 1 à 4, **caractérisé en ce que** deux tenons (11) sont prévus sur chaque paroi latérale transversale (6).

6. Récipient de stockage et de transport repliable selon l'une des revendications 1 à 5, **caractérisé en ce que** sur le bord supérieur libre de chacune des parois latérales transversales (6) est prévue une saillie (14) dépassant vers l'extérieur à angle droit qui peut être enfichée à travers une fente complémentaire du cadre de bordure (3) supérieur et peut y être verrouillée au moyen d'un plomb.

7. Récipient de stockage et de transport repliable selon la revendication 6, **caractérisé en ce que** pour le fil du plomb sont prévus, dans le couvercle (8) comme dans le cadre de bordure (3) supérieur ainsi que dans la saillie (14), des trous (15, 16, 17) alignés les uns avec les autres et, à droite et à gauche du trou, dans le couvercle (8), il est prévu sur sa face inférieure des boutons (25) en relief qui correspondent à des creux (26) correspondants dans le cadre de bordure (3) supérieur.

8. Récipient de stockage et de transport repliable selon l'une des revendications 1 à 7, **caractérisé en ce que** dans le cadre de bordure (3) supérieur, réalisé sous la forme d'un profilé creux, sont prévues des découpes (19) en forme de fente dans lesquelles peuvent être introduits les tenons de verrouillage (20) qui sont prévus sur la face inférieure du couvercle.

9. Récipient de stockage et de transport repliable selon la revendication 8, **caractérisé en ce que** les tenons de verrouillage (20) sont réalisés en forme de crochet de manière qu'ils puissent être enfichés verticalement dans les fentes (19) du cadre de bordure (3) supérieur, et qu'ils passent sous la paroi supérieure du cadre de bordure (3), après coulissement horizontal du couvercle (8).

10. Récipient de stockage et de transport repliable selon l'une des revendications là 9, **caractérisé en ce que** le cadre de bordure (3) supérieur comporte, sur chacun de ses côtés correspondant aux parois latérales transversales (6), un épaulement situé plus bas à l'intérieur du récipient, dans lequel est/sont disposé(s) le(les) logement(s) (12) ouvert(s) vers l'intérieur du récipient pour le/les tenon(s) (11).

11. Récipient de stockage et de transport repliable selon la revendication 1 et l'une des revendications 2 à 10, **caractérisé en ce que** dans le bord supérieur libre des parois latérales transversales (6) sont prévus en (41) des évidements qui correspondent à des tenons (40) dépassant à angle droit des bords du couvercle (8).
